# EUROPÄISCHE PATENTSCHRIFT

(11) **EP 1 468 739 B1**
(45) Veröffentlichungstag und Bekanntmachung des Hinweises auf die Patenterteilung: **19.03.2008**
(21) Anmeldenummer: 04405182.9
(22) Anmeldetag: 24.03.2004
(51) Int. Cl.: B02C 17/16

(54) **Rührwerkskugelmühle**
Agitator ball mill
Broyeur agitateur à billes

(30) Priorität: 15.04.2003 CH 6782003
(43) Veröffentlichungstag der Anmeldung: 20.10.2004
(73) Patentinhaber: Willy A. Bachofen AG, CH-4005 Basel (CH)
(72) Erfinder: Heinzelmann, Martin, 4402 Frenkendorf (CH); Spornberger, Stefan, 4125 Riehen (CH)
(74) Vertreter: Eder, Carl E.

(56) Entgegenhaltungen:
- EP-A- 0 771 591
- CH-A- 570 201
- DE-A- 4 412 408
- DE-A- 4 447 321
- DE-A- 19 510 807

## Beschreibung

Die Erfindung betrifft eine Rührwerkskugelmühle mit einem Trennorgan mit den im Oberbegriff des Anspruchs 1 angegebenen Merkmalen.

Rührwerkskugelmühlen werden beispielsweise zur Zerkleinerung und Dispergierung von Feststoffen in einer Flüssigkeitsphase oder zum Aufschluss von Mikroorganismen verwendet.

Auf dem Markt bekannte und für den kontinuierlichen Betrieb vorgesehene Rührwerkskugelmühlen besitzen eine zylindrische, horizontal- oder vertikalachsige Mahlkammer mit verschiedenartigen Trennorganen zum Abtrennen der Mahlkörper vom Produkt im Produktauslassbereich.

Das Gehäuse der Mahlkammer einer Rührwerkskugelmühle besteht aus einer Längswand und zwei an den beiden Enden der Längswand angeordneten Abschlusswänden. Es weist einen zum Zuführen des Mahlgutes dienenden Gut-Einlass und einen zum Abführen des Gutes dienenden Gut-Auslass auf. In der Mahlkammer ist zudem ein um die Kammerachse drehbares Rührwerk angeordnet, um die in der Mühle befindlichen Mahlkörper radial zur Rührwelle zu befördern und dadurch das kontinuierlich durch die Mahlkammer hindurchgeleitete Gut durch Stoss- und Scherkräfte zu zerkleinern bzw. zu dispergieren.

Bei der kontinuierlichen Durchströmung einer Rührwerkskugelmühle tritt abhängig von der Strömungsgeschwindigkeit und von der Viskosität der Mahlgutsuspension eine Schleppkraft auf, die auf die Mahlkörper wirkt. Dadurch werden die Mahlkörper mit dem Mahlgut vom Eintritt in die Mahlzone bis zum Trennorgan im Bereich des Gut-Auslasses mitgeschleppt. Dies kann zu einer Verpressung der Mahlkörper vor dem Trennorgan führen, welche mit erhöhtem Verschleiss und erhöhter Verstopfungsgefahr verbunden ist. Bei Kleinstmahlkörpern mit einem Durchmesser D ≤ 0,1mm nimmt die Mitschleppwirkung des Produktes um ein Vielfaches zu und ist bei Feinstmahlungen und -dispergierungen insbesondere bei hohen Durchsatzraten kritisch.

Es sind Rührwerkskugelmühlen bekannt, die zur Lösung dieses Problems verschiedenste Konstruktionen aufweisen, in der Weise, dass den mitgeschleppten Mahlkörpern eine Zirkulation in der Mühle mit Rückführung in die Mahlzone ermöglicht wird. Die bekannten Lösungen sind aber für Mahlkörper D ≤ 0,1mm sehr oft ungenügend.

Bei weiteren bekannten Abtrennsystemen, wie zum Beispiel bei der Verwendung von sogenannten Spaltsiebpatronen, gestaltet sich die Fertigung mit kleinen Spaltweiten von ≤ 0,05mm als sehr schwierig, die zudem in der Praxis kaum brauchbar sind. Zudem ist in diesen Fällen die Wahrscheinlichkeit, dass das Sieb verstopft wird, sehr hoch, falls Mahlkörper mit D ≤ 0,1mm benützt werden müssen, was in der Nanotechnologie und somit auch in der Herstellung von Nanoteilchen nötig ist.

Ein weiteres Problem entsteht durch den hohen Druckverlust aufgrund der Anreicherung von Mahlkörpern auf dem Sieb. Bei der sogenannten Reibspaltausführung ist eine ausserordentlich hohe Präzision in der Herstellung erforderlich, um die kleinen Reibspalte von ≤ 0.05mm im ganzen Produktionsverlauf zu gewährleisten.

Aus der Offenlegungschrift DE 44 12 408 A1 ist es bekannt, in einer horizontalen Mühle die Mahlkörper zwar durch eine Vorklassierscheibe und einem rotierenden Käfig vom Auslasskörper zum Teil fernzuhalten, dennoch können durch die achsnahen Bohrungen in der Trenneinrichtung, durch die das Produkt hindurchströmen muss, Mahlkörper mitgeschleppt werden und somit zum Auslasskörper gelangen. Da die Mitschleppwirkung des Mahlgutes mit der Abnahme des Mahlkörperdurchmessers um ein Vielfaches zunimmt, ist für solche Anwendungen die Verwendung einer entsprechenden Abtrennvorrichtung, die die Mahlkörper wirksam und zuverlässig vom Produktgut trennt, somit unumgänglich.

Eine Verstopfung des Auslasses, eventuell hervorgerufen durch die engen Toleranzen am Gut-Auslass, kann zu einem markanten Druckanstieg führen und den eigentlichen Mahl- und Dispergierprozess unterbinden. Bei Versagen der Abtrennfunktion treten zudem Mahlkörper aus der Mühle aus und der Mahlund Dispergierprozess verschlechtert sich zunehmend. Zudem wird in diesem Fall das Mahlgut mit Mahlkörpern verunreinigt.

Weitere Vorschläge zur Vermeidung des Verstopfens der Trenneinrichtung werden hauptsächlich für vertikale Rührwerkskugelmühlen beschrieben. Eine solche Erfindung wird in Patent EP 0 771 591 A1 gezeigt. Dabei handelt es sich um eine vertikale Rührwerkskugelmühle, in welcher das Mahlgut einen von Mahlkörpern beschickten Mahlbehälter und einen auf dem Rührorgan vor dem Auslauf sitzenden Separator von unten nach oben durchströmt. Da der Separator kein Sieb, Filter oder anderes Mahlkörperrückhaltesystem besitzt, lässt sich diese Erfindung nicht bei einer horizontalachsigen Mühle verwenden, da beim Befüllen mit Mahlkörper bzw. beim Entleeren des Mahlgutes nach Beendigung des Mahlvorganges mit Mahlkörperaustritt beim Auslass zu rechnen ist, welcher das Mahlgut mit Mahlkörper verunreinigt. Ebenfalls ist die Zentrifugalbeschleunigung der Mahlkörper von der Geschwindigkeit der Rührscheiben abhängig und somit auch von der Eigenschaft des Produktes, was zum Beispiel bei scherempfindlichen Produkten und somit tiefen Drehzahlen zu einer zu geringen Zentrifugalbeschleunigung der Mahlkörper führen kann bzw. zum Austritt der Mahlkörper. Vertikale Rührwerkskugelmühlen weisen auch den Nachteil der inhomogenen Mahlkörperverteilung in der Mahlkammer auf, was zu einer schlechten Mahl- bzw. Diespergierleistung führt.

Eine gattungsbildende Vertikalmühle mit Mahlkörperrückhaltesystem ist aus DE 4 447 321 A1 bekannt.

Der Erfindung liegt nun die Aufgabe zugrunde, eine horizontalachsige Rührwerkskugelmühle mit einem neuartigen Trennorgan zu schaffen, das die vorgenannten Nachteile nicht aufweist und mit welcher ein Gut schonend und gleichmässig mit Kleinstmahlkörpern gemahlen werden kann, die einen Durchmesser D ≤ 0,1 mm besitzen, ohne dass diese den Mahlraum verlassen.

Diese Aufgabe wird durch eine Rührwerkskugelmühle mit den Merkmalen des Anspruchs 1 gelöst.

Vorteilhafte Ausführungsformen der Erfindung sind Gegenstand der abhängigen Ansprüche.

Nachfolgend werden anhand der Zeichnung Ausführungsbeispiele der Erfindung beschrieben. In der Zeichnung zeigt
die Figur 1 einen Längsschnitt durch einen Teil einer horizontalen Mahlkammer mit einem Trennorgan der erfindungsgemässen Art,
die Figur 2a eine Querschnitt durch das in der Figur 1 dargestellte Trennorgan,
die Figur 2b einen Schnitt entlang der Linie IIb der Figur 2a,
die Figur 3 einen Längsschnitt durch eine zweite Ausführungsform der Erfindung,
die Figur 4 eine Draufsicht auf eine alternative Ausführung eines Trennorgans der erfindungsgemässen Art.

Die in der Figur 1 nur zum Teil dargestellte und als ganzes mit 50 bezeichnete Mahlkammer einer Rührwerkskugelmühle weist ein Gehäuse 40 mit einer horizontalen Achse 60 auf. Das Gehäuse 40 besitzt dabei eine längliche, im Wesentlichen zylindrische Längswand 30 sowie zwei an beiden Enden der Längswand 30 angeordnete Abschlusswände 35 und 36, von denen die Abschlusswand 36 einen zum Zuführen des Mahlgutes dienenden Gut-Einlass 37 und die Abschlusswand 35 einen zum Abführen des Gutes dienenden Gut-Auslass 38 aufweist.

Im Innenraum 3 ist ein Rührwerk 1 angeordnet, das mehrere, beispielsweise zwei, entlang der Achse 60 verteilte, Schaufelrad-artige Rührorgane 2 aufweist. Die zur Achse 60 koaxiale Welle 4 des Rührwerks 1 ist dabei mit ihrem die Abschlusswand 36 durchstossenden Ende an einer in der Zeichnung nicht dargestellten Antriebsvorrichtung angeschlossen.

In der Abschlusswand 35 der Mahlkammer 50 befindet sich ein koaxial zur Achse 60 angeordnetes Trennorgan 80, das mit einem externen Antrieb 18 verbunden ist. Dieser externe Antrieb 18 versetzt das Trennorgan 80 in eine vom Rührwerk 1 unabhängige Drehbewegung. Der Mahlgut-Auslass 38 führt koaxial zur Achse 60 vom Trennorgan 80 zur Drehdurchführung 17.

In der Abschlusswand 35 ist eine Dichtung 45 vorgesehen, die gewährleistet, dass kein Mahlgut mitsamt Mahlkörpern aus dem Ringspalt zwischen Abtrennvorrichtung 80 und Abschlusswand 35 hindurch nach aussen dringt. Diese Dichtung 45 entspricht den Anforderungen an die Mahlkörpergrösse ≤ 0.1mm.

Wie aus den Figuren 1, 2a und 2b ersichtlich ist, besitzt das Trennorgan 80 eine auf der Welle 9 sitzende und auf dieser lösbar befestigte Kreisscheibe 5 und eine der Abschlusswand 35 zugewandte Kreisscheibe 7 mit einem koaxial zur Achse 60 angeordneten, rohrartigen Gut-Auslauf 38, der in die Abschlusswand 35 hineinragt und in der Drehdurchführung 17 endet.

Die beiden parallel zueinander angeordneten Scheiben 5 und 7 des Trennorgans 80 stehen in vorbestimmtem Abstand voneinander. Dieser wird durch mehrere, um den Scheibenmittelpunkt symmetrisch verteilte, vom Scheibenrand nach innen führende, in der Draufsicht bogenförmige Förder- bzw. Flügelelemente 12 bestimmt. Im bevorzugten Ausführungsbeispiel gemäss den Figuren 2a, 2b sitzt die Kreisscheibe 7 auf den Flügelelementen 12 und ist über diese mit der Scheibe 5 lösbar oder unlösbar verbunden.

In einen kreisförmigen Hohlraum 8 zwischen den Scheiben 5 und 7 kann ferner ein Ringkäfig 10 mit einem an seiner Aussenfläche befindlichen Siebblechring 6 eingelegt sein. Der Ringkäfig 10 wird dabei vorzugsweise mit O-Ringen 11 verpresst und abgedichtet und kann wahlweise mit oder ohne Siebblechring 6 montiert sein. Die Wahl des Einsatzes des Siebblechringes 6 kann auf die jeweiligen Produkteigenschaften angepasst werden.

Beim Betrieb einer die Mahlkammer 50 aufweisenden Rührwerkskugelmühle wird durch den Einlass 37 und in Pfeilrichtung 71 ein zu mahlendes oder in einer Flüssigkeit zu dispergierendes Gut in flüssiger Form kontinuierlich in den Innenraum 3 der Mahlkammer 50 geführt und in diesem zum Mahlgut-Auslass 38 hinbefördert. Hierbei kann es sich beispielsweise vornehmlich um Produkte aus der Nanotechnologie, aber auch um Farbstoffsuspension, Lackfarben, Druckfarben, Agrochemikalien, Füllstoffsuspension, Video-Tape Beschichtungsmasse, Kosmetika, Nahrungsmittel, Pharma oder Mikroorganismen handeln. Die im Innenraum 3 der Mahlkammer 50 vorhandenen Mahlkörper vermahlen und/oder dispergieren während des Betriebes der Rührwerkskugelmühle das kontinuierlich durch die Mahlkammer 50 hindurchgeleitete Gut, worauf das in der Mahlkammer erzeugte Produkt diese - in einem kontinuierlichen Flüssigkeitsstrom - durch das Trennorgan 80 in Pfeilrichtung 72 verlässt. Der Einsatz von Kleinst-Mahlkörper D ≤ 0,1 mm dient hauptsächlich dazu, die Agglomerate und Aggregate aufzubrechen ohne dass dadurch die Primärteilchen zerstört werden.

Das durch den Antrieb 18 angetriebene in Pfeilrichtung 81 (Fig. 2a) rotierende Trennorgan 80 ist nun derart ausgebildet und bemessen, dass das aus den Mahlkörpern und dem gemahlenen und/oder dispergierten Gut gebildete Gemisch in den Zwischenraum zwischen den beiden Scheiben 5 und 7 einströmt, worauf aufgrund der Zentrifugalkraft und der unterschiedlichen spezifischen Dichte die zum Mahlen dienenden Mahlkörper durch die Förderelemente 12 vom Mahlgut getrennt und zurück in den Innenraum 3 der Mahlkammer 50 befördert werden. Das Mahlgut selbst gelangt durch den kreisförmigen Hohlraum 8 des Trennorgans 80 hindurch zum Gutauslauf 38, wo es die Mahlkammer 50 verlässt. Durch die Rotation des Trennorgans 80 muss das Produkt beim Durchströmen dieses Trennorgans entgegen der Fliehkraft einen relativen Druck überwinden. Dieser Druck, der je nach Betriebszustand zwischen 0.5 und 3bar liegt, wird durch die nicht dargestellte Speisepumpe aufgebracht. Dieser Belastung entsprechend muss das Gehäuse des Trennorgans 80 und ebenso die Dichtung 45 auf der Antriebswelle 9 druckfest ausgeführt sein, für letztere ist dabei in den meisten Fällen die Verwendung einer doppelten Gleitringdichtung erforderlich.

Um Mahlkörper zu trennen sind die bestimmenden Betriebsgrössen die Umfangsgeschwindigkeit des Trennorgans 80 und die radiale Strömungsgeschwindigkeit in den Strömungskanälen. Die Umfangsgeschwindigkeit wird durch die Drehzahl bestimmt. Die radiale Strömungsgeschwindigkeit ergibt sich aus dem freien Querschnitt und dem Volumenstrom des Produktes durch die Pumpe.

Die in der Figur 3 dargestellte Mahlkammer 51 entspricht im wesentlichen der Mahlkammer gemäss Figur 1. Das heisst, das hier mit 82 bezeichnete Trennorgan befindet sich gegenüber dem Rührwerk 22 auf einer separaten Antriebswelle und es führt der Mahlgut-Auslass 39 koaxial zur Achse 61 vom Trennorgan 82 zur Drehdurchführung 17. Der Antrieb 28 ist in diesem Fall parallel zur Achse 61 angeordnet und versetzt die das Trennorgan 83 tragende Welle über eine Unter/Übersetzung in eine vom Rührwerk 22 unabhängige Drehbewegung. Zusätzlich ist in dieser Variante noch ein Siebabstreifer 65 vorgesehen, der dazu dient, allenfalls auf dem Sieb 6 festsitzende Mahlkörper abzustreifen, so dass keine nachteilige Druckerhöhung stattfindet und alle Mahlkörper durch die Drehbewegung des Trennorgans 82 der Mahlkammer zurückgeführt werden können.

Das in der Figur 4 in Ansicht dargestellte Schaufelrad-artige Trennorgan 85 unterscheidet sich von den vorstehend beschriebenen Trennorganen 80 und 82 dadurch, dass zwischen den bogenförmigen Flügelelementen 12 noch zusätzlich gerade oder leicht gekrümmte Förderelemente 86 vorgesehen sind, die sich vom Scheibenrand nach innen erstrecken. Dadurch bildet sich im Innern eine sekundäre Strömung.

An dieser Stelle sei noch darauf hingewiesen, dass bei einer zur Drehrichtung der Rührwerkswelle entgegengesetzten Rotation des Trennorgans, die Förderelemente gegenüber den in den Figuren 2 und 4 gezeichneten Elementen 12 bzw. 86 selbstverständlich spiegelverkehrt ausgebildet bzw. angeordnet sind.

Das erfindungsgemässe Abtrennsystem einer Rührwerkskugelmühle für Kleinst-Mahlkörper mit einem Durchmesser D ≤ 0,1 mm weist gegenüber den bekannten Abtrennsystemen folgende Vorteile auf:
- Die Rückhaltung der Kleinst-Mahlkörper im Mahlraum ist durch die geregelte und von der Rührwellen-Drehzahl unabhängige Einstellung der Drehzahl es Trennorgans gewährleistet.
- Die Herstellungsproblematik der Bauteile ist entschärft worden.
- Die Verstopfungsproblematik am Spaltsieb und Siebblech ist durch die Verwendung von einfachen dünnen Geweben entschärft oder beim Weglassen der Siebe eliminiert worden.
- Die Belastung der Abtrennteile ist unbedeutend.
- Verschleiss am Reibspalt ist nicht existent.
- Die Herstellungsprobleme einer sehr engen und genauen Reibspaltkonstruktion sind eliminiert.

Es sei an dieser Stelle darauf hingewiesen, dass die anhand der Figuren 1 bis 3 beschriebenen Mahlkammern, Rühr- und Trennorgane nur eine Auswahl von mehreren möglichen Ausführungsformen der Erfindung darstellen und in verschiedener Hinsicht geändert werden können.

So können beispielsweise die Trennorgane 80 und 82 wahlweise mit oder ohne geraden Förderelementen 86 versehen werden, die Förderelemente 12 und 86 entweder sowohl an den Scheiben 5 oder 7 befestigt sein und es können die Trennorgane wahlweise mit oder ohne Siebblechring 6 ausgestattet sein. Auch sind die Baugrössen der Trennorgane von den zu wählenden Umfangsgeschwindigkeiten abhängig und können von Fall zu Fall stark variieren.

Ferner können die vorstehend beschriebenen Rührorganen zahlenmässig beliebig miteinander und/oder auch mit anderen bekannten Rührorganen kombiniert werden und es kann die Mahlkammer noch zusätzlich mit Druckentlastungsventilen oder dergleichen ausgebildet sein, um allfällige Druckschwankungen, insbesondere Druckerhöhungen auszugleichen. Schliesslich kann die Längswand der Mahlkammer noch zusätzlich von einem zylindrischen Mantel umhüllt sein, der mit ihr zusammen einen im Querschnitt kreisförmigen, Zwischenraum begrenzt, in den zum Kühlen oder Erwärmen des im Innenraum vorhandenen Gutes ein Kühl- oder Heizfluid eingeleitet werden kann.

## Patentansprüche

1. Zum Fein- und Feinstmahlen eines Gutes dienende, kontinuierlich arbeitende horizontale Rührwerkskugelmühle mit einer zylindrischen oder konischen, zur Aufnahme von Mahlkörpern dienenden Mahlkammer (50, 51) einem am Ende der Mahlkammer (50, 51) angeordneten und in den Innenraum (3) der Mahlkammer (50,51) mündenden Gut-Einlass (37), einem am anderen Ende der Mahlkammer angeordneten und aus dem Innenraum (3) herausführenden Gut-Auslass sowie einem mehrere Rührorgane (2) aufweisenden und zur Kammerachse (60) koaxialen Rührwerk und einem vor dem Gut-Auslass angeordneten separat angetriebenen Abtrennsystem, aus einem Trennorgan, das zwei koaxial zur Kammerachse (61) angeordnete Kreisscheiben (5, 7) besitzt, zwischen denen mehrere, um den Scheibenmittelpunkt symmetrisch verteilte Förder- bzw. Flügelelemente angeordnet sind, **dadurch gekennzeichnet, dass** das Trennorgan (80, 82) auf einer vom Rührwerk (1, 22) unabhängigen Hohlwelle (9) sitzt, in deren Hohlraum der Gut-Auslass (38, 39) angeordnet ist und dass sich die Förder- bzw. Flügelelemente (12, 86) vom Scheibenrand bis in die Nähe des Gut-Auslasses erstrecken und beim Betrieb der Abtrennvorrichtung einen Gegendruck auf das Gut-Mahlkörper-Gemisch erzeugen, so dass aufgrund der Zentrifugalkraft und der unterschiedlichen spezifischen Dichte die Mahlkörper vom Produkt getrennt und zurück in den Innenraum (3) befördert werden.

2. Rührwerkskugelmühle nach Anspruch 1, **dadurch gekennzeichnet, dass** die Förder- bzw. Flügelemente bogenförmig sind.

3. Rührwerkskugelmühle nach Ansprüche 2, **dadurch gekennzeichnet, dass** zusätzlich zu den bogenförmigen Förder- bzw. Flügelelementen (12) auch noch gerade oder annähernd gerade Förder- bzw. Flügelemente (86) vorgesehen sind, die sich vom Scheibenrand nach innen erstrecken.

4. Rührwerkskugelmühle nach Anspruch 1, **dadurch gekennzeichnet, dass** die beiden Kreisscheiben (5, 7) lösbar oder unlösbar miteinander verbunden sind.

5. Rührwerkskugelmühle nach Anspruch 1 oder 2, **dadurch gekennzeichnet, dass** zwischen den beiden Kreisscheiben (5, 7) ein mitdrehender Ringkäfig (10) vorgesehen ist, der einen kreisförmigen Hohlraum (8) umschliesst.

6. Rührwerkskugelmühle nach Anspruch 3, **dadurch gekennzeichnet, dass** im Ringkäfig (10) ein Siebblechring (6) eingelegt ist.

7. Rührwerkskugelmühle nach Anspruch 6, **dadurch gekennzeichnet, dass** an der Abschlusswand (35) ein Siebabstreifer (65) vorgesehen ist, der dazu dient allenfalls auf dem Sieb festsitzende Mahlkörper und Mahlgut abzustreifen bzw. in Bewegung zu halten.

## Claims

1. Continuously operating horizontal agitator ball mill which serves for the fine grinding and pulverizing of a material, having a cylindrical or conical grinding chamber (50, 51) which serves for accommodating grinding bodies, having a material inlet (37) which is arranged at the end of the grinding chamber (50, 51) and opens out into the interior (3) of the grinding chamber (50, 51), having a material outlet which is arranged at the other end of the grinding chamber and leads out of the interior (3) and having an agitator which comprises a plurality of agitating elements (2) and is coaxial with the chamber axis (60), and also having a separately driven separating system which is arranged upstream of the material outlet and comprises a separating means which has two circular discs (5, 7) which are arranged coaxially with the chamber axis (61) and between which are arranged a plurality of delivery or vane elements which are distributed symmetrically about the disc centre point, **characterized in that** the separating means (80, 82) is seated on a hollow shaft (9) which is independent of the agitator (1, 22) and in the cavity of which the material outlet (38, 39) is arranged, and **in that** the delivery or vane elements (12, 86) extend from the periphery of the disc into the vicinity of the material outlet and, during operation of the separating arrangement subject the material/grinding-body mixture to a counterpressure, in which case, on account of the centrifugal force and of the different specific densities, the grinding bodies are separated from the product and delivered back into the interior (3).

2. Agitator ball mill according to Claim 1, **characterized in that** the delivery or vane elements are arcuate.

3. Agitator ball mill according to Claim 2, **characterized in that**, in addition to the arcuate delivery or vane elements (12), rectilinear, or more or less rectilinear, delivery or vane elements (86) are also provided, and these extend inwards from the periphery of the disc.

4. Agitator ball mill according to Claim 1, **characterized in that** the two circular discs (5, 7) are connected to one another in a releasable or non-releasable manner.

5. Agitator ball mill according to Claim 1 or 2, **characterized in that** provided between the two circular discs (5, 7) is an annular cage (10) which rotates along therewith and encloses a circular cavity (8).

6. Agitator ball mill according to Claim 3, **characterized in that** a screen-plate ring (6) is accommodated in the annular cage (10).

7. Agitator ball mill according to Claim 6, **characterized in that** provided on the terminating wall (35) is a screen stripper (65) by means of which any grinding bodies and grinding material which may be adhering to the screen is stripped off and kept in motion.

## Revendications

1. Broyeur agitateur à billes qui travaille horizontalement de manière continue, pour le broyage fin et le broyage très fin d'une matière, avec une chambre de broyage (50, 51) cylindrique ou conique, servant à la réception des boulets de broyage, une entrée pour la matière (37) disposée à l'extrémité de la chambre de broyage (50, 51) et débouchant dans la chambre intérieure (3) de la chambre de broyage (50, 51), une sortie pour la matière, disposée à l'autre extrémité de la chambre de broyage et sortant de la chambre intérieure (3), ainsi qu'un agitateur comprenant plusieurs organes agitateurs (2) et disposé coaxialement par rapport à l'axe de la chambre (60) et un système de séparation disposé avant la sortie de la matière qui est commandé séparément, composé d'un organe de séparation qui comprend deux disques circulaires (5, 7) disposés coaxialement par rapport à l'axe de la chambre (61), entre lesquels sont disposés plusieurs éléments de transport resp. éléments à ailettes distribués symétriquement autour des centres des disques, **caractérisé en ce que** l'organe de séparation (80, 82) est logé sur un arbre creux (9) qui est indépendant de l'agitateur (1, 22), où la sortie de la matière (38, 39) est disposée dans la cavité de cet arbre creux et **en ce que** les éléments de transport resp. les éléments à ailettes (12, 86) s'étendent depuis le bord du disque jusqu'à près de la sortie de la matière et lors du fonctionnement du dispositif de séparation produisent une contrepression sur le mélange matière - boulets de broyage, de telle façon que les boulets de broyage soient séparés du produit et transportés en arrière dans la chambre intérieure (3) en raison de la force centrifuge et la densité spécifique différente.

2. Broyeur agitateur à billes selon la revendication 1, **caractérisé en ce que** les éléments de transport resp. les éléments à ailettes sont arqués.

3. Broyeur agitateur à billes selon la revendication 2, **caractérisé en ce qu'**en plus des éléments de transport resp. les éléments à ailettes (12) sont également prévus des éléments de transport resp. des éléments à ailettes (86) droits ou presque droits, qui s'étendent du bord du disque vers l'intérieur.

4. Broyeur agitateur à billes selon la revendication 1, **caractérisé en ce que** les deux disques circulaires (5, 7) sont reliés ensemble de manière amovible ou de manière inamovible.

5. Broyeur agitateur à billes selon les revendications 1 ou 2, **caractérisé en ce qu'**entre les deux disques circulaires (5, 7) est prévue une cage annulaire (10) qui tourne simultanément et qui forme une cavité (8) circulaire.

6. Broyeur agitateur à billes selon la revendication 3, **caractérisé en ce qu'**un anneau de tôle de criblage (6) est inséré dans la cage annulaire (10).

7. Broyeur agitateur à billes selon la revendication 6, **caractérisé en ce qu'**un racleur de crible (65) est prévu sur la paroi finale (35) qui sert à enlever resp. à tenir en mouvement des boulets de broyage et de la matière broyée qui seraient éventuellement bloqués sur le crible.
